# EUROPÄISCHE PATENTSCHRIFT

(11) **EP 0 924 057 B1**
(45) Veröffentlichungstag und Bekanntmachung des Hinweises auf die Patenterteilung: **26.05.2004**
(21) Anmeldenummer: 98114280.5
(22) Anmeldetag: 30.07.1998
(51) Int. Cl.: B31B 19/98, B31B 19/74

(54) **Verfahren und Vorrichtung zum gleichzeitigen Herstellen von jeweils zwei Beuteln**
Method and apparatus for making two bags simultaneously
Procédé et appareil pour la production simultanée de deux sachets

(30) Priorität: 24.11.1997 DE 19751798
(43) Veröffentlichungstag der Anmeldung: 23.06.1999
(73) Patentinhaber: LEMO Maschinenbau GmbH, D-53859 Niederkassel-Mondorf (DE)
(72) Erfinder: Meyer, Armin, 51143 Köln (DE); Schneider, Jakob, 53859 Niederkassel (DE)
(74) Vertreter: Thul, Hermann, Dipl.-Phys.

(56) Entgegenhaltungen:
- EP-A- 0 701 895
- US-A- 5 085 111
- US-A- 5 338 281
- US-A- 5 377 570

## Beschreibung

Die Erfindung bezieht sich zunächst auf ein Verfahren zum gleichzeitigen Herstellen von jeweils zwei Beuteln, insbesondere Automatenbeuteln aus aufeinanderfolgenden, durch Querschneiden und Quertrennen gebildeten Doppelfolienbahnabschnitten einer flachgelegten Schlauchfolienbahn aus thermoplastischem Kunststoff sowie zum paketweisen Stapeln der Beutel, wobei die Doppelfolienbahnabschnitte durch einen sich in Bewegungsrichtung der Schlauchfolienbahn erstreckenden Längstrennschnitt in zwei vorher mit Aufnahmebohrungen versehene Beutel aufgeteilt werden, die von einer Überführungseinrichtung erfaßt und auf im Abstand der Aufnahmebohrungen nebeneinander angeordneten Stiften einer paketweise bewegten Stiftstapelfördereinrichtung stapelbildend abgelegt werden. Ein derartiges Verfahren und eine Vorrichtung zu seiner Durchführung ist in der US 5,085,111 beschrieben.

Bei der Herstellung solcher Beutel, insbesondere wenn es sich dabei um Automatenbeutel handelt, ist es wegen der paßgenauen Aufnahme im Abpackautomat besonders wichtig, daß bei den Beuteln die Lage der Aufnahmebohrungen genau positioniert ist. Ist dies nicht der Fall, so ist es nicht möglich, lagegenaue Beutel im Packen abzustapeln, da die Aufnahmebohrungen in der Schlauchfolienbahn und die Stifte der Stiftstapelfördereinrichtung nicht hinreichend genau aufeinander abgestimmt sind. Dies führt bei der Stapelbildung zu unerwünschten Funktionsstörungen bzw. zu der Notwendigkeit, die Beutelherstelleinrichtungen und/oder die Stiftstapelfördereinrichtungen langsamer laufen zu lassen.

Neben der exakten Anordnung der Aufnahmebohrungen wirken sich auch Bahnbreitenschwankungen der Schlauchfolienbahn auf die Fertigungstoleranzen negativ aus.

Aus der EP 0701895-A ist eine Maschine und ein Verfahren zur Herstellung von Kunststoffbeuteln bekannt, bei der die Position einer Querschneide-Einrichtung längs zur Laufrichtung der Folienbahn verstellt wird. Ein Detektor in der Nähe der Querschneideeinrichtung erkennt die Kontur von Aussparungen in der Folienbahn und steuert davon abhängig die Position der Schneideinrichtung.

Der Erfindung liegt die Aufgabe zugrunde, ein Verfahren zum gleichzeitigen Herstellen von jeweils zwei Beuteln, insbesondere Automatenbeuteln, aus Doppelfolienbahnabschnitten einer flachgelegten Schlauchfolienbahn aus thermoplastischem Kunststoff vorzuschlagen, durch das durch Fertigungs- und/oder Einstellungsungenauigkeiten der Einrichtungen zur Herstellung der Beutel und/oder Beutelstapel bedingte Nachteile, die sich auf die lagegenaue Positionierung der Beutel und damit auf deren präzise Stapelbildung auswirken, so schnell wie möglich ausgeglichen werden und zwar durch vorrichtungsmäßig besonders einfach ausgebildete Mittel.

In verfahrensmäßiger Hinsicht wird diese Aufgabe dadurch gelöst, daß die Schlauchfolienbahn und die Einrichtungen zur Herstellung der Beutel und/oder der Beutelstapel automatisch relativ zueinander ausgesteuert werden, wobei die Aussteuerung mit Ausnahme des Abwickelbereichs der Schlauchfolienbahn dadurch erfolgt, daß die Schlauchfolienbahn positionsgerecht geführt wird und die Einrichtungen zur Herstellung der Beutel und/oder der Beutelstapel in bezug auf eine vorgegebene längsverlaufende Markierung der Schlauchfolienbahn angesteuert und gegenüber der Schlauchfolienbahn selbsttätig quer zu deren Laufrichtung verstellt werden.

Nach der erfindungsgemäßen Lösung wird bei einer Lageveränderung der Schlauchfolienbahn diese nicht mehr selbst verstellt, sondern vielmehr die beutelbildenden bzw. -stapelnden Einrichtungen selbst angesteuert. Diese maschinelle Ansteuerung und Verstellung läßt sich wesentlich schneller und genauer durchführen als eine Aussteuerung und Verstellung der Schlauchfolienbahn, insbesondere dann, wenn diese mit vergleichsweise hoher Bahngeschwindigkeit bewegt wird. Durch diese einfache und inbesondere schnelle Verstellung der Einrichtungen läßt sich der sonst übliche Materialverlust der Schlauchfolienbahn vermeiden und zugleich ist die exakte Positionierung beispielsweise von Aufnahmebohrungen bei Automatenbeuteln gegenüber der Längsschnittkante in optimaler Weise gewährleistet, so daß die Handhabung von Automatenbeuteln beispielsweise in Verpackungsautomaten um z. B. Brot oder Brotscheiben abzupacken, ebenfalls verbessert wird.

Die vorgegebene Markierung an der Schlauchfolienbahn kann auf verschiedene Art und Weise erreicht werden, beispielsweise dadurch, daß eine als Steuermarkierung dienende längsverlaufende Markierungslinie auf die Schlauchfolienbahn aufgebracht, vorzugsweise aufgedruckt wird. Dieser Aufdruck kann entweder bereits bei der Extrudierung der Schlauchfolienbahn oder bei deren späteren Konfektionierung, d.h. bei der Bearbeitung zur Bildung von Beuteln aufgebracht werden.

Eine andere Möglichkeit besteht darin, ganz auf einen Linienaufdruck zu verzichten, vielmehr eine der beiden Kanten oder beide Kanten der Schlauchfolienbahn als vorgegebene Markierung zu verwenden.

Unabhängig davon, ob es sich nun um eine Linienabtastung oder aber um eine übliche Kantenabtastung handelt, ist es von besonderem Vorteil, wenn die Aussteuerung der Einrichtungen, die zur Beutelbildung notwendig sind, während des zeitlichen Ablaufs der Beutelherstellung bei Bedarf mehrmals erfolgt. Mit anderen Worten bedeutet dies, daß die Abtastung und die nachfolgende Aussteuerung erforderlichenfalls jeweils im Bereich der einzelnen Beutelbildungseinrichtungen vorgenommen wird.

Bei einer konkreten Ausführung läßt sich dies vorrichtungsmäßig beispielsweise dadurch erreichen, daß die Aussteuerung über eine Abtasteinrichtung in Form eines Abtastkopfes, beispielsweise im Bereich einer Bodenfalteinrichtung, einer Lochstanzeinrichtung, einer Längsschneideinrichtung und gegebenenfalls einer Streifenschneideinrichtung vorgenommen wird, also bei allen an sich bekannten Einrichtungen, die zur Herstellung von Beuteln, insbesondere Automatenbeuteln, notwendig sind.

Ein bevorzugtes Ausführungsbeispiel der Erfindung ist in der Zeichnung dargestellt und wird im folgenden näher erläutert. Es zeigen in jeweils schematischer Darstellung:
- Figur 1: eine Seitenansicht einer Beutelherstellmaschine,
- Figur 2: eine Seiten- bzw. Bodenfalten bildende Einrichtung,
- Figur 3: eine vergrößerte perspektivische Darstellung einer Streifenschneideinrichtung,
- Figur 4: eine perspektivische Darstellung einer Lochstanzeinrichtung,
- Figur 5: eine perspektivische Darstellung einer Querschweißtrenneinrichtung zur Bildung von Bahnabschnitten,
- Figur 6: eine perspektivische Darstellung einer Bahnüberführungseinrichtung mit einem Teil einer Stapelvorrichtung,
- Figur 7: eine perspektivische Darstellung eines Teils der Stapelvorrichtung im Bereich einer Längsschneideinrichtung,
- Figur 8: eine perspektivische Darstellung der Stapeleinrichtung nach Trennen der Bahnabschnitte durch die Längsschneideinrichtung zur gleichzeitigen Bildung von zwei Beuteln bzw. Beutelpacken,
- Figur 9: eine Vorderansicht der in Figur 8 dargestellten Einrichtung,
- Figur 10: eine Aufsicht auf eine erste Ausführungsform eines Doppelfolienbahnabschnitts,
- Figur 11: eine abgewandelte Ausführungsform eines Doppelfolienbahnabschnitts,
- Figur 12: einen schematischen Verfahrensablauf bei der Konfektionierung mit einer Linienabtastung,
- Figur 13: einen entsprechenden schematischen Verfahrensablauf mit einer Kantenabtastung und
- Figur 14 und 15: eine Einzelheit der Stapelvorrichtung.

In Figur 1 ist eine Beutelherstellmaschine 1 schematisch dargestellt, die zum gleichzeitigen Herstellen von jeweils zwei Beuteln, sogenannten Automatenbeuteln, ausgebildet und eingerichtet ist. Zur Maschine gehört ein Abwickelstand 2 mit einer Wickelrolle 3 aus einer Schlauchfolienbahn 4 aus thermoplastischem Kunststoff. Die Schlauchfolienbahn 4 ist innerhalb eines nur schematisch angedeuteten Bearbeitungsstandes 5 über darin untergebrachte, nicht dargestellte Antriebswalzen und Spannwalzen geführt. Am Bearbeitungsstand 5 ist ein Markierungsliniendruckwerk 6 angeordnet, an dem die Schlauchfolienbahn 4 vorbeigeführt ist und dessen Funktion weiter unten näher erläutert wird. Der Bearbeitungsstand 5 nimmt ferner eine Seiten- bzw. Bodenfalteinlegevorrichtung 7 (s. Figur 2) sowie eine Streifenschneideinrichtung 8 (s. Figur 3) auf, deren Bedeutung weiter unten näher erläutert wird. Hinter dem Bearbeitungsstand 5 ist eine Lochstanzeinrichtung 9 angeordnet (s. Figur 4), deren Funktion ebenfalls weiter unten näher beschrieben ist. Der Lochstanzeinrichtung 9 folgt eine Querschweißtrenneinrichtung 11 (s. Figur 5) sowie eine Überführungseinrichtung 12, an die sich schließlich eine Stapelvorrichtung 13 mit einer Stiftstapelfördereinrichtung 14 anschließt. Im Bereich letzterer ist schließlich eine Längsschneideinrichtung 15 (s. Figur 7) angeordnet.

Die in Figur 2 gezeigte Bodenfalteneinlegevorrichtung 7 weist in an sich bekannter Weise Seitenschwerter 16 auf, durch die nach Bildung einer Luftblase im Inneren der Schlauchfolie Seitenfalten 17, die beim fertigen Beutel eine Bodenfalte darstellen, in die Schlauchfolienbahn 4 eingebracht werden können. Die Seitenschwerter 16 sind über eine nicht dargestellte Einrichtung quer zur Bewegungsrichtung der Schlauchfolienbahn 4 verstellbar ausgebildet. Die Ausbildung ist dabei derart getroffen, daß während des Laufs der Schlauchfolienbahn 4 in Abhängigkeit von einer unten weiter näher beschriebenen Markierung eine selbsttätige Ansteuerung und Verstellung erfolgt.

Im Bereich der in Figur 3 gezeigten Streifenschneideinrichtung 8 ist die Schlauchfolienbahn 4 über eine Umlenkwalze 21 geführt. Die Streifenschneideinrichtung 8 weist eine Tragstange 22 auf, die im linken Teil der Verarbeitungsstation 5 angeordnet ist. Ein Tragblock 23 ist auf dem Tragstab 22 einstellbar fixiert. Der Tragblock 23 trägt mit Abstand zueinander angeordnete Schneidmesser 24, die derart angeordnet sind, daß sie einen Streifen 25 aus der Oberseite der Schlauchfolienbahn 4 heraustrennen, so daß in der Oberbahn ein Spalt 26 entsteht. Auf diese Weise lassen sich mit einem Rand versehene Beutel erzeugen, d. h. bei solchen als Automatenbeutel eingesetzten Beutel liegen die die Beutelöffnungen begrenzenden Randkanten nicht auf gleicher Höhe.

Die in Figur 4 gezeigte Lochstanzeinrichtung 9 weist zwei Verstellantriebe 27 auf, über die an Tragplatten 28 sitzende Lochwerkzeuge 29 betätigbar sind, mit deren Hilfe im Bereich des Spaltes 26 jeweils zwei nebeneinanderliegende Aufnahmebohrungen 31 in die Schlauchfolienbahn 4 eingebracht werden können, deren Bedeutung weiter unten näher erläutert wird.

Nach dem Stanzen der Aufnahmebohrungen 31 erfolgt gemäß Figur 5 das Abschweißen von Doppelfolienbahnabschnitten 35 mittels der Querschweißtrenneinrichtung 11. Die Quertrennschweißeinrichtung 11 weist eine untere Schweißwalze 32 und einen oberen Schweißbalken 33 auf, der im wesentlichen in vertikaler Ebene bewegbar ist. Durch Aktivieren der Trennschweißeinrichtung 11 bei stillstehender Schlauchfolienbahn 4 ergeben sich Trennschweißnähte 34, die zu den individuellen Doppelfolienbahnabschnitten 35 führen.

Gemäß Figur 6 werden diese Doppelfolienbahnabschnitte von einer Überführungseinrichtung 12 übernommen, die zu diesem Zweck sich radial erstreckende Arme 36 aufweist, die über ein Lagerstück 37 von einer Umlaufwelle 38 umlaufend angetrieben werden. Mit Hilfe dieser Überführungseinrichtung 12 lassen sich die Doppelfolienbahnabschnitte 35 nach um 180° erfolgender Drehung auf der Stapeleinrichtung 13 ablegen, die in Figur 6 nur teilweise dargestellt ist. Diese Stapelvorrichtung 13 weist die Stiftstapelfördereinrichtung 14 auf, deren paarweise nach oben vorstehenden Stifte 39 entsprechend dem Abstand der Aufnahmebohrungen 31 in den Doppelfolienbahnabschnitten 35 angeordnet sind. Auf diese Weise lassen sich Doppelfolienbahnabschnitte in an sich bekannter Weise stapelweise auf der Stiftstapelfördereinrichtung 14 ablegen.

Mit Hilfe der in Figur 7 gezeigten Längsschneideinrichtung 15 läßt sich der beidseitig der Stiftstapelfördereinrichtung 13 herabhängende Doppelfolienbahnabschnitt 35 in zwei Beutelpacken längstrennen, so wie das aus Figur 8 ersichtlich ist. Zu diesem Zweck besitzt die Längsschneideinrichtung 15 zwei Antriebseinheiten 41 mit einem Schneidbalken 42, einem daran befestigten Schneidmesser 43, welches im wesentlichen in vertikaler Richtung auf- und abbewegt werden kann. Die beiden sich durch den Längstrennschnitt ergebenden Beutelpacken sind in den Figuren 8 und 9 mit 35 a und 35 b bezeichnet.

Um die Einzelbeutel paketweise zu verbinden bzw. zu verblocken, wird das Schneidmesser 43 auf eine bestimmte Temperatur gebracht, so daß bei dem Hindurchdringen des Schneidmessers die übereinanderliegenden Ränder eines jeden Beutelstapels zusammengeschweißt oder verschmolzen werden.

In den Figuren 10 und 11 sind zwei verschiedene Konfigurationen von Beuteln dargestellt, die durch das Verfahren und die Vorrichtung gemäß der Erfindung erzeugt werden können. Die Figur 10 veranschaulicht mit einem Rand oder einer Lippe versehene Automatenbeutel, bei denen die oberen, die Beutelöffnung festlegenden Ränder nicht auf gleicher Höhe liegen, was aus der Entfernung des Streifens 25 gemäß Figur 3 und den dadurch erzeugten Spalt 26 resultiert.

Die Figur 11 veranschaulicht die Konfiguration eines Doppelfolienbahnabschnitts, nach dem Mittels eines nicht dargestellten Perforators Perforationen 44 erzeugt worden sind. Nachdem die Doppelfolienbahnabschnitte längs der Linie A in zwei einzelne Beutel getrennt worden sind, sind die Ränder der Beutel auf gleicher Höhe, weil die Perforationslinie 44 in beiden Flächen ausgebildet ist.

In den Figuren 14 und 15 ist eine Spreizeinrichtung 18 dargestellt, die im Bereich der Stiftstapelfördereinrichtung 14 angeordnet ist und um eine gemeinsame Schwenkachse 19 schwenkbare Spreizarme 20 aufweist. Das Abspreizen der Beutelpacken ist notwendig, um die Beutelpacken auf nicht dargestellten, im wesentlichen U-förmig ausgebildeten Drahtbügeln aufzunehmen. Die Drahtbügel werden von Hand von unten eingeführt, was bisher auf zweibahnigen Maschinen nicht möglich war.

In Figur 12 ist in schematischer Darstellung gezeigt, wie mit Hilfe einer Abtasteinrichtung 45 und einer Markierungslinie 46 auf der Schlauchfolienbahn 4 eine gewünschte relative Ausrichtung der beutelbildenden Einrichtungen, insbesondere bezüglich der Bodenfalteinlegevorrichtung 7, der Streifenschneideinrichtung 8 und der Lochstanzeinrichtung 9 gegenüber der Schlauchfolienbahn 4 vorgenommen wird. Gemäß dem in Figur 12 gezeigten Verfahrensablauf wird zunächst auf der Unterseite der Schlauchfolienbahn 4 mit Hilfe des Markierliniendruckwerkes 6 die Markierlinie 46 auf die Unterseite der Schlauchfolienbahn 4 aufgebracht (s. Figur 12 a).

Im Zusammenwirken mit dieser Markierungslinie 46, die beispielsweise auf die Schlauchfolienbahn 4 aufgedruckt wird, arbeitet ein Tastkopf 47, beispielsweise eine Fotozelle der Abtastvorrichtung 45 zusammen und zwar in der Weise, daß bei einer Auslenkung die zugeordnete Einrichtung, also beispielsweise die Bodenfalteinlegevorrichtung 7 entsprechend angesteuert wird. Zu diesem Zweck ist gemäß Figur 12 b der berührungslos arbeitende Abtastkopf 47 jeweils durch eine Übertragungsleitung 49, und unter Zwischenschaltung an sich bekannter Regel- und Verstärkereinheiten 51 mit der Verstelleinrichtung verbunden. Jeweils ein Motor 52 eines Stellantriebs 53 sowie die notwendigen Geräte zwischen Tastkopf 47 (Fühler) und dem Stellmotor 52 richten sich nach dem jeweiligen Erfordernis. Als kontinuierlich arbeitendes Regelsystem gibt jeder Fühler gesondert Befehl.

Die übrigen Einrichtungen werden also einzeln verstellt. Eine Verstellung erfolgt gemäß Figur 12 c beim Schneiden eines Streifens 26 durch die Streifenschneideinrichtung 8 und/oder im Falle der Figur 12 d beim Einbringen der Aufnahmebohrungen 31 im Bereich des Spaltes 26 im Bereich der Lochstanzeinrichtung 9.

Anstatt eine aufgebrachte Markierungslinie 46 abzutasten, ist es gemäß Figur 13 auch denkbar, die Abtastung und Aussteuerung anhand der längs verlaufenden Kanten 48 der Schlauchfolienbahn 4 vorzunehmen, wie das an sich bekannt ist. Für die Erfindung ist jedoch charakteristisch, daß nicht der Lauf der Schlauchfolienbahn 4 korrigiert wird, sondern wiederum die entsprechenden Einrichtungen, wie also z. B. die Bodenfalteinlegevorrichtung 7, die Streifenschneideinrichtung 8 und die Lochstanzeinrichtung 9. Nicht dargestellt, aber jedoch in gleicher Weise lassen sich die stapelbildenden Einrichtungen, wie z. B. die Stiftstapelfördereinrichtung 13 verstellen.

## Patentansprüche

1. Verfahren zum gleichzeitigen Herstellen von jeweils zwei Beuteln, insbesondere Automatenbeuteln aus aufeinanderfolgenden, durch Querschweißen und Quertrennen gebildeten Doppelfolienbahnabschnitten einer flachgelegten Schlauchfolienbahn (4) aus thermoplastischem Kunststoff sowie zum paketweisen Stapeln der Beutel, wobei die Doppelfolienbahnabschnitte (35) durch ein sich in Bewegungsrichtung der Schlauchfolienbahn (4) erstreckenden Längstrennschnitt in zwei vorher mit Aufnahmebohrungen (31) versehene Beutel aufgeteilt werden, die von einer Uberführungseinrichtung (12) erfaßt und auf im Abstand der Aufnahmebohrungen (31) nebeneinander angeordneten Stiften (39) einer paketweise bewegten Stiftstapelfördereinrichtung (14) stapelbildend abgelegt werden, **dadurch gekennzeichnet, daß** die Schlauchfolienbahn (4) und die Einrichtungen zur Herstellung der Beutel und/oder der Beutelstapel (35a, 35b) automatisch relativ zueinander ausgesteuert werden, wobei die Aussteuerung mit Ausnahme des Abwickelbereichs der Schlauchfolienbahn (4) dadurch erfolgt, daß die Schlauchfolienbahn (4) positionsgerecht geführt wird und die Einrichtungen zur Herstellung der Beutel und/oder der Beutelstapel (35a, 35b) in bezug auf eine vorgegebene längsverlaufende Markierung (46, 48) der Schlauchfolienbahn (4) angesteuert und gegenüber der Schlauchfolienbahn (4) selbsttätig quer zu deren Laufrichtung verstellt werden.

2. Verfahren nach Anspruch 1, **dadurch gekennzeichnet, daß** eine als Steuermarkierung dienende längsverlaufende Markierungslinie (46) auf die Schlauchfolienbahn (4) aufgebracht, vorzugsweise aufgedruckt wird.

3. Verfahren nach Anspruch 2, **dadurch gekennzeichnet, daß** die Markierungslinie (469 während der Extrudierung oder der Konfektionierung auf die Schlauchfolienbahn (4) aufgebracht wird.

4. Verfahren nach Anspruch 1, **dadurch gekennzeichnet, daß** die Markierungslinie (46) auf die Unterseite der Schlauchfolienbahn (4) aufgebracht wird.

5. Verfahren nach Anspruch 1, **dadurch gekennzeichnet, daß** die vorgegebene Markierung an der Schlauchfolienbahn (4) von deren längsverlaufenden Kanten (48) gebildet ist.

6. Verfahren nach einem oder mehreren der Ansprüche 1 bis 5, **dadurch gekennzeichnet, daß** eine Abtastung der Markierlinie (46) oder der Kanten (48) der Schlauchfolienbahn (4) und Ansteuerung der Einrichtungen zur Herstellung der Beutel und/oder der Beutelstapel (35a, 35b) während des zeitlichen Ablaufs der Beutelherstellung bei Bedarf mehrmals erfolgt.

7. Verfahren nach Anspruch 6, **dadurch gekennzeichnet, daß** die Abtastung und die nachfolgende Ansteuerung erforderlichenfalls jeweils im Bereich der einzelnen Einrichtungen Einrichtungen zur Herstellung der Beutel und/oder Beutelstapel (35a, 35b) vorgenommen wird.

8. Verfahren nach einem oder mehreren der Ansprüche 1 bis 7, **dadurch gekennzeichnet, daß** die Doppelbahnfolienabschnitte (35) im Stapelbereich durch eine Spreizeinrichtung aufgespreizt werden, um Drahtbügel von unten her einführen zu können.

9. Vorrichtung für die Durchführung des Verfahrens nach einem der Ansprüche 1 bis 8 mit Einrichtungen Einrichtungen zur Herstellung der Beutel und/oder der Beutelstapel (35a, 35b), nämlich einer Bodenfalteinrichtung (7), einer Lochstanzeinrichtung (9), einer Querschweißtrenneinrichtung (11), einer Überführungseinrichtung (12), einer Stiftstapelfördereinrichtung (14), einer Längsschneideinrichtung (15) und gegebenenfalls einer Streifenschneideinrichtung (8), **gekennzeichnet durch** eine Abtasteinrichtung (45) und eine damit gekoppelte Aussteuer- und Verstelleinrichtung, wobei die Aussteuer-und Verstelleinrichtung mit wenigstens einer der Einrichtungen zur Herstellung der Beutel und/oder Beutelstapel (35a, 35b) in Wirkverbindung steht, so daß die beutelbildenden bzw. -stapelnden Einrichtungen relativ zu der längsverlaufenden Markierung (46, 48) der Schlauchfolienbahn ausrichtbar sind.

10. Vorrichtung nach Anspruch 9, **dadurch gekennzeichnet, daß** daß jeweils eine Abtasteinrichtung (45) und eine damit gekoppelte Ansteuer- und Verstelleinrichtung zumindest im Bereich der Bodenfalteinlegevorrichtung (7), der Lochstanzeinrichtung (9) und gegebenenfalls der Streifenschneideinrichtung (8) angeordnet ist.

11. Vorrichtung nach Anspruch 10, **dadurch gekennzeichnet, daß** die Abtasteinrichtung (45) zumindest einen auf eine durch ein Markierliniendruckwerk (6) auf die Schlauchfolienbahn (4) aufgebrachten Markierungslinie (46) oder auf die längsverlaufenden Kanten (48) der Schlauchfolienbahn (4) ansprechenden Tastkopf (47) aufweist.

## Claims

1. Method of simultaneously producing in each case two bags, in particular vending-machine bags, from successive double film web sections, formed by transverse welding and transverse severing, of a laid-flat tubular film web (4,) made of thermoplastic material, and of stacking the bags in groups, it being the case that the double film web sections (35) are divided up, by a longitudinal severing cut extending in the movement direction of the tubular film web (4), into two bags which have previously been provided with accommodating bores (31), are gripped by a transfer device (12) and are set down, in a stack-forming manner, on pins (39) which are arranged one beside the other at the spacing of the accommodation bores (31) and belong to a wicket conveyor (14) which moves in keeping with the groups, **characterized in that** the tubular film web (4) and the devices for producing the bags and/or the bag stacks (35a, 35b) are automatically compensated for relative to one another, the compensation, with the exception of the unwinding region of the tubular film web (4), taking place such that the tubular film web (4) is guided in the appropriate position and the devices for producing the bags and/or the bag stacks (35a, 35b) are activated in relation to a predetermined longitudinally running marking (46, 48) of the tubular film web (4) and are adjusted automatically in relation to the tubular film web (4), transversely to the running direction thereof.

2. Method according to Claim 1, **characterized in that** a longitudinally running marking line (46) serving as a control marking is applied to, preferably printed onto, the tubular film web (4).

3. Method according to Claim 2, **characterized in that** the marking line (46) is applied to the tubular film web (4) during extrusion or fabrication.

4. Method according to Claim 1, **characterized in that** the marking line (46) is applied to the underside of the tubular film web (4).

5. Method according to Claim 1, **characterized in that** the predetermined marking on the tubular film web (4) is formed by the longitudinally running edges (48) of the latter.

6. Method according to one or more of Claims 1 to 5, **characterized in that** sensing of the marking line (46) or of the edges (48) of the tubular film web (4) and activation of the devices for producing the bags and/or the bag stacks (35a, 35b) take place a number of times, as required, during the bag-production period.

7. Method according to Claim 6, **characterized in that** the sensing and the subsequent activation are carried out, if necessary, in each case in the region of the individual devices for producing the bags and/or bag stacks (35a, 35b).

8. Method according to one or more of Claims 1 to 7, **characterized in that** the double film web sections (35) can be spread apart in the stacking region by a spreading device, in order for it to be possible for wire brackets to be introduced from beneath.

9. Apparatus for implementing the method according to one of Claims 1 to 8, having devices for producing the bags and/or the bag stacks (35a, 35b), namely a bottom-folding device (7), a hole-punching device (9), a transverse welding/severing device (11), a transfer device (12), a wicket conveyor (14), a longitudinal cutting device (15) and, if appropriate, a strip-cutting device (8), **characterized by** a sensing device (45) and a compensating and adjusting device which is coupled thereto, the compensating and adjusting device being in operative connection with at least one of the devices for producing the bags and/or bag stacks (35a, 35b), with the result that the bag-forming or bag-stacking devices can be aligned relative to the longitudinally running marking (46, 48) of the tubular film web.

10. Apparatus according to Claim 9, **characterized in that** in each case one sensing device (45) and one activating and adjusting device which is coupled thereto are arranged at least in the region of the bottom-folding means (7), of the hole-punching device (9) and, if appropriate, of the strip-cutting device (8).

11. Apparatus according to Claim 10, **characterized in that** the sensing device (45) has at least one sensing head (47) which responds to a marking line (46), applied to the tubular film web (4) by a marking-line printer (6), or to the longitudinally running edges (48) of the tubular film web (4).

## Revendications

1. Procédé pour la fabrication simultanée de respectivement deux sachets, en particulier de sachets d'automates en segments de feuille continue double successifs formés par soudage transversal et séparation transversale d'une feuille continue tubulaire (4) reposant à plat en matière synthétique thermoplastique, ainsi que pour l'empilage des sachets par paquets, les segments de feuille continue double (35) étant partagés par une coupure longitudinale s'étendant en direction de déplacement de la feuille continue tubulaire (4) en deux sachets préalablement pourvus de forures de réception (31), lesquels sont saisis par un dispositif de convoyage (12) et sont déposés en formant des piles sur des pointes (39) disposées les unes à côté des autres avec un écartement correspondant aux forures de réception (31) d'un transporteur de piles à pointes (14) déplacé par paquets, **caractérisé en ce que** la feuille continue tubulaire (4) et les dispositifs pour la fabrication des sachets et/ou des piles de sachets (35a, 35b) sont automatiquement réglés les uns par rapport aux autres, moyennant quoi le réglage, à l'exception de la zone de déroulement de la feuille continue tubulaire (4), s'effectue **en ce que** la feuille continue tubulaire (4) est guidée de manière conforme à la position, et **en ce que** les dispositifs pour la fabrication des sachets et/ou des piles de sachets (35a, 35b) sont amorcés par rapport à un marquage (46, 48) prédéfini de la feuille continue tubulaire (4)/lequel s'étend longitudinalement, et sont déplacés de manière automatique par rapport à la feuille continue tubulaire (4), à savoir transversalement au sens de sa marche.

2. Procédé selon la revendication 1, **caractérisé en ce qu'**une ligne de marquage (46) s'étendant longitudinalement et servant de marquage de commande est appliquée, et de préférence imprimée sur la feuille continue tubulaire (4).

3. Procédé selon la revendication 2, **caractérisé en ce que** la ligne de marquage (46) est appliquée sur la feuille continue tubulaire (4) pendant l'extrusion ou la confection.

4. Procédé selon la revendication 1, **caractérisé en ce que** la ligne de marquage (46) est appliquée sur le dessous de la feuille continue tubulaire (4).

5. Procédé selon la revendication 1, **caractérisé en ce que** le marquage prédéfini est formé sur la feuille continue tubulaire (4) par les arêtes (48) s'étendant longitudinalement de celle-ci.

6. Procédé selon l'une quelconque ou plusieurs des revendications 1 à 5, **caractérisé en ce qu'**une palpation de la ligne de marquage (46) ou des arêtes (48) de la feuille continue tubulaire (4) et un amorçage des dispositifs pour la fabrication des sachets et/ou des piles de sachets (35a, 35b) s'effectuent à plusieurs reprises en cas de besoin pendant la durée de fabrication des sachets.

7. Procédé selon la revendication 6, **caractérisé en ce que** la palpation et l'amorçage qui s'en suit sont respectivement effectués si nécessaire dans la zone des dispositifs individuels pour la fabrication des sachets et/ou piles de sachets (35a, 35b).

8. Procédé selon l'une quelconque ou plusieurs des revendications 1 à 7, **caractérisé en ce que** les segments de feuille continue double (35) sont ouverts par écartement dans la zone d'empilage par un dispositif d'écartement, afin de pouvoir y introduire des cintres en fil de fer depuis le bas.

9. Dispositif pour l'exécution du procédé selon l'une quelconque des revendications 1 à 8 avec des dispositifs pour la fabrication des sachets et/ou des piles de sachets (35a, 35b), à savoir un dispositif de pliage du fond (7), un dispositif de perforation de trous (9), un dispositif de soudage et de séparation transversal (11), un dispositif de convoyage (12), un transporteur de piles à pointes (14), un dispositif de découpage longitudinal (15) et un dispositif de découpage de bandes (8) le cas échéant, **caractérisé par** un dispositif de palpation (45) et un dispositif de réglage et de déplacement qui lui est raccordé, moyennant quoi le dispositif de réglage et de déplacement est en liaison de travail avec au moins un des dispositifs pour la fabrication des sachets et/ou piles de sachets (35a, 35b), de sorte que les dispositifs formant les sachets et/ou les piles de sachets peuvent être orientés relativement au marquage (46, 48) s'étendant longitudinalement de la feuille continue tubulaire.

10. Dispositif selon la revendication 9, **caractérisé en ce que** respectivement un dispositif de palpation (45) et un dispositif d'amorçage et de déplacement qui lui est raccordé est disposé au moins dans la zone du dispositif de pliage du fond (7), du dispositif de perforation des trous (9), et du dispositif de découpage de bandes (8) le cas échéant.

11. Dispositif selon la revendication 10, **caractérisé en ce que** le dispositif de palpation (45) présente au moins un palpeur (47) réagissant à une ligne de marquage (46) appliquée sur la feuille continue tubulaire (4) par un groupe d'impression de ligne de marquage (6), ou aux arêtes (48) s'étendant longitudinalement de la feuille continue tubulaire (4).
